# FASCICULE DE BREVET EUROPEEN

(11) **EP 0 886 021 B1**
(45) Date de publication et mention de la délivrance du brevet: **11.10.2000**
(21) Numéro de dépôt: 98420102.0
(22) Date de dépôt: 18.06.1998
(51) Int. Cl.: E04H 12/22, E01F 9/012

(54) **Dispositif formant pied piur piquet ou mât**
Stützfussvorrichtung für Stange oder Pfosten
Device forming footsupport for stake or post

(30) Priorité: 19.06.1997 FR 9707880
(43) Date de publication de la demande: 23.12.1998
(73) Titulaire: Etablissements Georges David, 01100 Oyonnax (FR)
(72) Inventeur: David, Hervé, 01100 Oyonnax (FR)
(74) Mandataire: Myon, Gérard Jean-Pierre

(56) Documents cités:
- EP-A- 0 134 607
- EP-A- 0 380 272
- FR-A- 2 179 303
- US-A- 4 832 163

## Description

L'invention a trait à un dispositif formant pied pour piquet ou mât, notamment pour un pied de tonnelle ou de panneau.

Les pieds de tonnelle ou de panneau sont généralement constitués par des tubes métalliques ou des mâts en bois d'un diamètre compris entre 10 et 40 mm. Ces pieds peuvent être enfoncés dans le sol pour immobiliser la structure qu'ils supportent. Cependant, il n'est pas toujours possible d'enfoncer ces pieds dans le sol, par exemple lorsque le sol en question est une terrasse, une route goudronnée ou un gazon qu'il convient de ne pas détériorer.

Pour des panneaux, on a parfois recours à des socles en béton qui sont destinés à recevoir l'extrémité inférieure du pied du panneau. Cependant, de tels socles sont lourds, donc peu pratiques à déplacer, et ne permettent pas de recevoir des pieds ou mâts qui ne sont pas exactement verticaux. Or, il arrive, dans le cas de tonnelle, mais également pour des panneaux comprenant plusieurs pieds formant une structure en forme de pyramide, que les piquets à supporter soient inclinés par rapport à la verticale, de sorte qu'il n'existe pas de dispositif adapté pour en constituer le pied.

En outre, les piquets des dispositifs tels que les tonnelles ou les panneaux d'affichage ont des diamètres variables, voire des sections de forme variable, circulaire, ovale ou polygonale, ce qui peut empêcher l'utilisation de certains socles connus, par exemple de EP-A-0 380 272 ou US-A-4,832,163, qui ne sont compatibles qu'avec des piquets à section circulaire d'un diamètre déterminé. EP-A-0 134 607 enseigne par ailleurs de former, entre deux pièces pleines, une ouverture de réception d'un profilé. Ces pièces doivent être plus ou moins écartées l'une par rapport à l'autre selon la largeur du profilé, une fente étant alors créée entre elles, dans laquelle s'accumulent des salissures.

De plus, les piquets de tonnelle ou de panneau sont parfois équipés d'une platine sensiblement plus large que leur diamètre et destinée à constituer leur surface d'appui sur le sol. Une telle platine empêche l'insertion de ces piquets dans des socles munis d'orifices classiques de réception des piquets.

Enfin, les tonelles comprennent souvent une toile qui s'étend jusqu'à proximité immédiate de l'extrémité inférieure du piquet. Une telle toile peut être endommagée lors de l'insertion du piquet dans un socle classique en béton ou tel que connu des documents précités.

C'est à ces inconvénients qu'entend plus particulièrement remédier l'invention en proposant un dispositif formant pied pour piquet ou mât susceptible de s'adapter à des pieds de diamètres variés, éventuellement inclinés.

Dans cet esprit, l'invention concerne un dispositif formant pied pour piquet ou mât, notamment pour pieds de tonnelle ou de panneau, comprenant deux enveloppes creuses de formes complémentaires destinées à être assemblées en définissant entre elles un puits de réception de l'extrémité inférieure dudit piquet ou mât, caractérisé en ce que lesdites enveloppes comprennent des moyens, en forme de plots ou de nervure orientés vers l'intérieur dudit puits, aptes à se déformer dans leur zone formant ledit puits, de telle sorte que le diamètre apparent dudit puits est adapté au diamètre dudit piquet ou mât.

Grâce à l'invention, le puits défini entre les deux enveloppes est de dimensions variables, alors que les enveloppes creuses peuvent avoir une géométrie conférant à l'ensemble un aspect esthétique satisfaisant, chaque enveloppe pouvant être transportable aisément, éventuellement après avoir été vidée d'un matériau de lestage. L'invention permet d'accomoder sans difficulté un piquet équipé d'une platine ou d'une toile s'étendant jusqu'à son extrémité inférieure.

Des aspects avantageux de l'invention ressortent des revendications dépendantes annexées. Certains de ces aspects sont mentionnés ci-après.

Selon un premier aspect avantageux de l'invention, le puits présente, en section horizontale dans sa zone centrale, un bord avec des points de rebroussement au niveau desquels il est susceptible de se déformer. Ces points de rebroussement constituent des zones de déformations privilégiées du puits, ce qui permet l'adaptation de son diamètre à celui du mât.

On peut également prévoir que le bord présente, entre deux points de rebroussement, au moins une partie courbe d'appui sur le piquet ou le mât. Ces parties courbes ont pour fonction de diminuer le diamètre apparent du puits, ce qui permet son adaptation à des piquets ou mâts de diamètres variés.

Dans ce cas, il est également possible de prévoir que la partie courbe d'appui est formée par un plot formé sur la paroi du puits et orienté vers l'intérieur de celui-ci.

Selon un autre aspect avantageux de l'invention, le puits est divergent vers le haut et vers le bas à partir de sa zone centrale. Ceci permet au puits de recevoir un piquet ou mât incliné. Le caractère divergent du puits permet de prévoir le coincement du pied uniquement dans la zone centrale du puits.

Selon un autre aspect avantageux de l'invention, le dispositif a une forme globalement tronconique, la partie de plus grand diamètre étant destinée à reposer sur le sol. Cet aspect de l'invention permet de conférer au dispositif une bonne stabilité, en particulier s'il est partiellement rempli d'un matériau de lestage.

Selon un autre aspect avantageux de l'invention, le dispositif comprend des moyens d'assemblage des deux enveloppes disposées de part et d'autre du puits. Ces moyens d'assemblage permettent d'absorber, de part et d'autre du puits, les efforts transmis par le piquet ou mât qui auraient tendance à écarter les enveloppes l'une de l'autre.

Dans ce cas, on peut avantageusement prévoir que les moyens d'assemblage comprennent au moins une vis apte à coopérer avec un filetage formé par chaque enveloppe dans la cloison d'un trou borgne disposé en regard d'un orifice de l'autre enveloppe destiné à recevoir la tige de la vis. Cet assemblage par vis et filetage présente l'avantage d'être réversible, de sorte que le pied peut être démonté en vue du transport séparé des deux enveloppes qui le constituent, alors que le desserrage des vis peut éventuellement permettre d'augmenter le diamètre apparent du puits.

Selon un autre aspect avantageux de l'invention, les enveloppes sont identiques et munies chacune d'un orifice de remplissage d'un matériau de lestage. Le fait que les enveloppes sont identiques permet d'améliorer les coûts de production du dispositif de l'invention, car une seule référence d'enveloppe doit être créée et générée pour la fabrication du dispositif. La présence de l'orifice de remplissage permet de lester ces enveloppes, éventuellement après leur mise en place, de sorte que la stabilité du dispositif dans son ensemble en est accrue.

Selon un autre aspect avantageux de l'invention, les enveloppes sont formées par soufflage de matière plastique. Ceci permet d'obtenir, avec un coût relativement faible, des pièces d'aspect satisfaisant et remplissant efficacement la fonction recherchée.

L'invention sera mieux comprise et d'autres avantages de celle-ci apparaîtront plus clairement à la lumière de la description qui va suivre d'un mode de réalisation d'un dispositif formant pied pour piquet ou mât conforme à son principe, donnée uniquement à titre d'exemple et faite en référence aux dessins annexés dans lesquels :
- la figure 1 est une vue en perspective d'un dispositif formant pied conforme à l'invention utilisé avec un piquet de tonnelle ;
- la figure 2 est une coupe horizontale du dispositif de la figure 1 dans le plan des vis de fixation, lesdites vis étant représentées hors de leur logement ;
- la figure 3 est une vue en élévation de l'une des enveloppes constitutive du dispositif de la figure 1, vue du côté de l'autre enveloppe et
- la figure 4 est une vue partielle analogue à la figure 2 lors de l'utilisation avec un mât de diamètre important.

Le dispositif 1 représenté à la figure 1 est destiné à être monté à l'extrémité inférieure d'un piquet 2 en forme de tube métallique, tel qu'un piquet du genre mât de tente, constituant un pied d'une tonnelle. Le dispositif 1 comprend deux enveloppes creuses identiques 3 et 4, obtenues par soufflage d'une matière plastique telle que, notamment, du polyéthylène ou polypropylène.

Cependant, les enveloppes peuvent également être réalisées par moulage par injection d'une matière thermoplastique comportant, éventuellement, une ligne de soudure par ultrasons.

Les enveloppes 3 et 4 sont chacune pourvue d'un orifice de remplissage, respectivement référencé 3a et 4a, destiné à être obturé par un couvercle, respectivement référencé 13 et 14. Les enveloppes 3 et 4 peuvent être partiellement ou complètement remplies d'un matériau de lestage, tel que du sable ou de l'eau, par les orifices 3a et 4a. Les enveloppes 3 et 4 peuvent également être vidées par ces orifices.

Comme il apparaît plus particulièrement à la figure 2, les enveloppes 3 et 4 sont destinées à être assemblées au moyen de vis 23 et 24 traversant un orifice 3b ou 4b de l'enveloppe 3 ou 4 correspondante et pénétrant dans un trou borgne 3c ou 4c de l'autre enveloppe. La cloison des trous borgnes 3c et 4c est conformée en filetages 3d ou 4d prévus pour coopérer avec les vis 23 et 24.

Selon un aspect avantageux mais non obligatoire de l'invention, on peut prévoir que le diamètre des orifices 3b et 4b d'une part, et celui des tiges des vis 23 et 24 d'autre part, sont prévus pour qu'une fois mises en place en force dans les orifices, les vis ne puissent plus en être extraites. Les vis ont alors un caractère imperdable qui est avantageux.

Lorsque les vis 23 et 24 sont serrées dans les trous borgnes 3c et 4c, leurs têtes 23a et 24a sont reçues dans des logements 3e et 4e, en forme de tronc de cône, définis par les enveloppes 3 et 4. Les têtes 23a et 24a ne dépassent ainsi pas de la surface externe des enveloppes 3 et 4, ce qui améliore l'esthétique et la sécurité de l'ensemble.

Un puits 25 est défini entre les enveloppes 3 et 4 pour la réception du piquet 2. Comme il apparaît plus clairement à la figure 3, le piquet 2 est équipé d'une platine 12 qui forme sa surface d'appui sur le sol S. La platine 12 est sensiblement plus large que le puits 25. Elle est reçue dans un logement 44 prévu dans la partie inférieure de l'enveloppe 4. Un logement équivalent, non représenté, est prévu dans l'enveloppe 3.

Les enveloppes 3 et 4 peuvent être assemblées autour du piquet 2, en recevant la platine 12 dans leurs logements respectifs, sans démontage de la platine 12 par rapport au piquet 2.

Le puits 25 est divergent vers le haut et vers le bas à partir d'une zone centrale 26 de diamètre plus réduit, de sorte que le piquet 2 pourrait être incliné dans le puits 25.

Dans cette zone centrale, le puits 25 comprend deux plots 33 et 34, respectivement formés sur les enveloppes 3 et 4 et orientés vers l'intérieur du puits, c'est-à-dire en direction d'un axe globalement vertical XX'. Les deux plots 33 et 34 constituent des parties courbes d'appui sur le piquet 2. Le diamètre apparent du puits 25 est défini par la distance d séparant normalement les plots 33 et 34 et qui est visible à la figure 2. La distance d est de l'ordre de 20 mm. Dans l'exemple représenté à la figure 2, le diamètre du piquet 2 est sensiblement égal au diamètre apparent d du puits 25.

Le bord du puits 25 présente des points de rebroussement 35, c'est-à-dire des points dans lesquels ce bord forme une arête susceptible de se déformer. En effet, lorsque un mât 2' de diamètre supérieur d' à la distance d est introduit dans le puits 25, les plots 33 et 34 sont écartés vers l'extérieur du puits 25, de sorte que les points de rebroussement 35 sont repoussés dans le sens des flèches F à la figure 4. Cette déformation du bord du puits 25 permet d'adapter le diamètre apparent, c'est-à-dire la distance séparant les plots 33 et 34 du puits 25, au diamètre réel d' du mât 2'.

Compte tenu du matériau utilisé pour la réalisation des enveloppes 3 et 4, cette déformation est réversible, c'est-à-dire cesse lorsque le piquet 2', d'un diamètre supérieur à la distance d, est extrait du puits 25.

Selon une variante non représentée de l'invention, les plots 33 et 34 pourraient être remplacés par des nervures courbes globalement verticales, ménagées sur une partie de la hauteur du puits 25 et s'étendant en direction de l'axe XX' pour réduire le diamètre apparent du puits. Ces nervures pourraient avoir, en section horizontale, une géométrie similaire à celle des plots 33 et 34 à la figure 2, voire une géométrie différente. Des lignes verticales de points de rebroussement seraient alors créées dans la zone de raccordement de ces nervures avec le reste de la surface du puits.

On note également qu'il est possible de faire évoluer le diamètre apparent du puits 25 en jouant sur le serrage des vis 23 et 24 dans les trous borgnes 3c et 4c. En effet, si les vis 23 et 24 ne sont que partiellement serrées, les enveloppes 3 et 4 peuvent être légèrement écartées l'une de l'autre, ce qui permet d'augmenter le diamètre apparent du puits 25. Cependant, cette solution n'est envisagée que lorsque la déformation du puits 25 selon les flèches F à la figure 4 n'est pas suffisante pour accommoder le piquet 2, car le desserrage des vis 23 et 24 peut fragiliser le dispositif formé des enveloppes 3 et 4.

Dans le cas où le piquet 2 ou le mât 2' est solidaire d'une toile qui s'étend jusqu'à son extrémité inférieure, notamment jusqu'à la platine 12, cette toile peut être reçue entre les enveloppes 3 et 4, y compris à l'extérieur du puits 25. En effet, la toile peut facilement être prise "en sandwich" entre les surfaces en regard des enveloppes 3 et 4 sans risque de détérioration.

## Revendications

1. Dispositif (1) formant pied pour piquet (2) ou mât (2'), notamment pour pied de tonnelle ou de panneau, comprenant deux enveloppes creuses (3, 4), de formes complémentaires, destinées à être assemblées en définissant entre elles un puits (25) de réception de l'extrémité inférieure dudit piquet ou mât, caractérisé en ce que lesdites enveloppes comprennent des moyens (33, 34), en forme de plots ou de nervures orientés vers l'intérieur dudit puits, aptes à se déformer dans leur zone (35) formant ledit puits, de telle sorte que le diamètre apparent (d) dudit puits est adapté au diamètre (d') dudit piquet ou mât.

2. Dispositif formant pied selon la revendication 1, caractérisé en ce que ledit puits (25) présente, en section horizontale dans sa zone centrale (26), un bord avec des points de rebroussement (35) au niveau desquels il est susceptible de se déformer.

3. Dispositif formant pied selon la revendication 2, caractérisé en ce que ledit bord présente, entre deux points de rebroussement (35), au moins une partie courbe (33, 34) d'appui sur ledit piquet (2) ou mât (2').

4. Dispositif formant pied selon la revendication 3, caractérisé en ce que ladite partie courbe d'appui est formée par un plot (33, 34) formé sur la paroi dudit puits (25) et orienté vers l'intérieur dudit puits.

5. Dispositif formant pied selon l'une des revendications 1 ou 2, caractérisé en ce qu'il comprend des nervures ménagées sur une partie de la hauteur dudit puits (25) et s'étendant en direction de l'intérieur dudit puits pour en réduire le diamètre apparent.

6. Dispositif formant pied selon l'une des revendications précédentes, caractérisé en ce que ledit puits (25) est divergent, vers le haut et vers le bas, à partir de sa zone centrale (26) .

7. Dispositif formant pied selon l'une des revendications précédentes, caractérisé en ce que ledit dispositif (1) a une forme globalement tronconique, la partie de plus grand diamètre étant destinée à reposer sur le sol.

8. Dispositif formant pied selon l'une des revendications précédentes, caractérisé en ce que lesdites enveloppes sont destinées à être assemblées au moyen de vis (23, 24) traversant un orifice (3b, 4b) de l'enveloppe correspondante et pénétrant dans un trou borgne (3c, 4c) de l'autre enveloppe.

9. Dispositif formant pied selon la revendication 8, caractérisé en ce que la cloison desdits trous borgnes (3c, 4c) est conformée en filetages (3d, 4d) prévus pour coopérer avec lesdites vis (23, 24).

10. Dispositif formant pied selon l'une des revendications 8 ou 9, caractérisé en ce que les têtes (23a, 24a) desdites vis sont aptes à être reçues dans des logements (3e, 4e) définis par lesdites enveloppes.

11. Dispositif formant pied selon la revendication 10, caractérisé en ce que, lorsque lesdites têtes (23a, 24a) desdites vis sont reçues dans lesdits logement (3e, 4e), elles ne dépassent pas de la surface externe desdites enveloppes (3, 4) .

12. Dispositif formant pied selon l'une des revendication 8 à 11, caractérisé en ce que chaque enveloppe (3, 4) est pourvue, en partie inférieure, d'un logement (44) de réception d'une platine (12) équipant ledit piquet (2).

13. Dispositif formant pied selon l'une des revendications 8 à 12, caractérisé en ce que les surfaces en regard desdites enveloppes (3, 4) permettent de recevoir une toile solidaire dudit piquet (2) ou mât (2') entre lesdites enveloppes.

14. Dispositif formant pied selon l'une des rvendications 8 à 13, caractérisé en ce que lesdits trous borgnes (3c, 4c) sont disposés, chacun dans une enveloppe, de part et d'autre dudit puits (25).

15. Dispositif formant pied selon l'une des revendications 8 à 14, caractérisé en ce que chaque trou borgne (3c, 4c) d'une enveloppe est disposé en regard d'un orifice (3b, 4b) de l'autre enveloppe destiné à recevoir la tige d'une desdites vis (23, 24).

16. Dispositif formant pied selon l'une des revendications 8 à 15, caractérisé en ce que lesdites vis (23, 24) sont aptes à être partiellement serrées dans lesdits trous borgnes (3c, 4c) afin d'augmenter le diamètre apparent (d) dudit puits (25).

17. Dispositif formant pied selon l'une des revendications précédentes, caractérisé en ce que lesdites enveloppes (3, 4) sont identiques et munies, chacune, d'un orifice de remplissage (3a, 4a) avec un matériau de lestage.

18. Dispositif formant pied selon l'une des revendications précédentes, caractérisé en ce que lesdites enveloppes (3, 4) sont formées par soufflage de matière plastique.

## Claims

1. Device (1) forming a foot for a stake (2) or pole (2'), in particular for the foot of a gazebo or of a hoarding, comprising two hollow casings (3, 4) of complimentary shapes, intended to be assembled so as to define between them a well (25) for receiving the lower end of the said stake or pole, characterized in that the said casings comprise means (33, 34) in the form of studs or of ribs which are oriented towards the interior of the said well and are capable of being deformed in their zone (35) forming the said well, in such a way that the apparent diameter (d) of the said well is matched to the diameter (d') of the said stake or pole.

2. Device forming a foot according to Claim 1, characterized in that the said well (25) has, in horizontal section in its central zone (26), an edge with turned-in points (35), in the region of which it is capable of being deformed.

3. Device forming a foot according to Claim 2, characterized in that the said edge has, between two turned-in points (35), at least one curved part (33, 34) for bearing on the said stake (2) or pole (2').

4. Device forming a foot according to Claim 3, characterized in that the said curved bearing part is formed by a stud (33, 34) formed on the wall of the said well (25) and oriented towards the interior of the said well.

5. Device forming a foot according to one of Claims 1 or 2, characterized in that it comprises ribs formed on part of the height of the said well (25) and extending in the direction of the interior of the said well in order to reduce the apparent diameter of the latter.

6. Device forming a foot according to one of the preceding claims, characterized in that the said well (25) is divergent upwards and downwards from its central zone (26).

7. Device forming a foot according to one of the preceding claims, characterized in that the said device (1) has a substantially frustoconical shape, the part of largest diameter being intended for resting on the ground.

8. Device forming a foot according to one of the preceding claims, characterized in that the said casings are intended to be assembled by means of screws (23, 24) passing through an orifice (3b, 4b) in the corresponding casing and penetrating into a blind hole (3c, 4c) in the other casing.

9. Device forming a foot according to Claim 8, characterized in that the partition of the said blind holes (3c, 4c) is shaped in the form of threads (3d, 4d) provided for cooperating with the said screws (23, 24).

10. Device forming a foot according to one of Claims 8 or 9, characterized in that the heads (23a, 24a) of the said screws are capable of being received in receptacles (3e, 4e) defined by the said casings.

11. Device forming a foot according to Claim 10, characterized in that, when the said heads (23a, 24a) of the said screws are received in the said receptacles (3e, 4e), they do not project beyond the outer surface of the said casings (3, 4).

12. Device forming a foot according to one of Claims 8 to 11, characterized in that each casing (3, 4) is provided, in the lower part, with a receptacle (44) for receiving a plate (12) equipping the said stake (2).

13. Device forming a foot according to one of Claims 8 to 12, characterized in that the mutually confronting surfaces of the said casings (3, 4) make it possible to receive a cloth integral with the said stake (2) or pole (2') between the said casings.

14. Device forming a foot according to one of Claims 8 to 13, characterized in that the said blind holes (3c, 4c) are each arranged in a casing on either side of the said well (25).

15. Device forming a foot according to one of Claims 8 to 14, characterized in that each blind hole (3c, 4c) of one casing is arranged opposite an orifice (3b, 4b) in the other casing, the said orifice being intended to receive the shank of one of the said screws (23, 24),

16. Device forming a foot according to one of Claims 8 to 15, characterized in that the said screws (23, 24) are capable of being partially tightened in the said blind holes (3c, 4c) in order to increase the apparent diameter (d) of the said well (25).

17. Device forming a foot according to one of the preceding claims, characterized in that the said casings (3, 4) are identical and are each provided with an orifice (3a, 4a) for filling with a ballast material.

18. Device forming a foot according to one of the preceding claims, characterized in that the said casings (3, 4) are formed by the blowing of plastic.

## Patentansprüche

1. Vorrichtung (1), die einen Fuß für einen Pfahl oder Mast (2) bildet, insbesondere für einen Fuß einer Gartenlaube oder einen Schilderfuß, mit zwei hohlen Umhüllungen (3, 4) komplementärer Form, die zum Zusammensetzen unter Vorgabe eines Aufnahmeschachtes (25) des unteren Endes des Pfahls oder Mastes geeignet ist,
**dadurch gekennzeichnet,**
daß die Umhüllungen Mittel (33, 34) in Form von Kontaktstellen oder Rippen umfassen, die ins Innere des Schachtes gerichtet sind und die sich in ihrer den Schacht bildenden Zone (35) verformen können, derart, daß der augenscheinliche Durchmesser (d) des Schachtes an den Durchmesser (d') des Pfahls oder Mastes angepaßt ist.

2. Vorrichtung, die einen Fuß bildet, nach Anspruch 1, dadurch gekennzeichnet, daß der Schacht (25) im horizontalen Schnitt in seiner mittleren Zone (26) eine Umrandung mit Umkehrpunkten (35) aufweist, in deren Bereich sie sich verformen kann.

3. Vorrichtung, die einen Fuß bildet, nach Anspruch 2, dadurch gekennzeichnet, daß die Umrandung zwischen zwei Umkehrpunkten (35) mindestens einen gekrümmten Bereich (33, 34) zum Abstützen am Pfahl oder Mast (2) aufweist.

4. Vorrichtung, die einen Fuß bildet, nach Anspruch 3, dadurch gekennzeichnet, daß der gekrümmte Abstützbereich durch eine in der Wand des Schachtes (25) gebildete Kontaktstelle gebildet wird, die in das Innere des Schachtes gerichtet ist.

5. Vorrichtung, die einen Fuß bildet, nach einem der Ansprüche 1 oder 2, dadurch gekennzeichnet, daß sie Rippen umfaßt, die auf einem Teil der Höhe des Schachtes (25) ausgeformt sind und die sich in Richtung des Inneren des Schachtes (25) erstrecken, um dabei den augenscheinlichen Durchmesser zu verringern.

6. Vorrichtung, die einen Fuß bildet, nach einem der vorhergehenden Ansprüche, dadurch gekennzeichnet, daß der Schacht (25) nach oben und unten von seiner mittleren Zone (26) divergierend ist.

7. Vorrichtung, die einen Fuß bildet, nach einem der vorhergehenden Ansprüche, dadurch gekennzeichnet, daß die Vorrichtung (1) im ganzen genommen eine Kegelstumpfform aufweist, wobei der Bereich mit dem größten Durchmesser auf dem Boden ruht.

8. Vorrichtung, die einen Fuß bildet, nach einem der vorhergehenden Ansprüche, dadurch gekennzeichnet, daß die Umhüllungen dazu bestimmt sind, mittels Schrauben zusammengefügt zu werden, die durch eine Öffnung (3b, 4b) der entsprechenden Umhüllung hindurchgehen und in ein Sackloch (3c, 4c) der anderen Umhüllung eingreifen.

9. Vorrichtung, die einen Fuß bildet, nach Anspruch 8, dadurch gekennzeichnet, daß die Wände der Sacklöcher (3c, 4c) als Gewinde (3d, 4a, 3a, 4d) gestaltet sind, die für das Zusammenwirken mit den Schrauben (23, 24) vorgesehen sind.

10. Vorrichtung, die einen Fuß bildet, nach Anspruch 8 oder 9, dadurch gekennzeichnet, daß die Köpfe (23a, 24a) der Schrauben für eine Lagerung in Aufnahmen (3e, 4e) geeignet sind, die in den Umhüllungen vorgesehen sind.

11. Vorrichtung, die einen Fuß bildet, nach Anspruch 10, dadurch gekennzeichnet, daß, wenn die Köpfe (23a, 24a) der Schrauben in den Aufnahmen (3e, 4e) gelagert sind, sie nicht über die äußere Fläche der Umhüllungen herausragen.

12. Vorrichtung, die einen Fuß bildet, nach einem der Ansprüche 8 bis 11, dadurch gekennzeichnet, daß jede Umhüllung (3, 4) im unteren Teil mit einer Aufnahmevertiefung (44) für eine den Pfahl (2) ausrüstende Platte (12) versehen ist.

13. Vorrichtung, die einen Fuß bildet, nach einem der Ansprüche 8 bis 12, dadurch gekennzeichnet, daß die den Umhüllungen (3, 4) gegenüberstehenden Flächen die Aufnahme eines fest mit dem Pfahl (2) oder Mast (2') verbundenen Tuch zwischen den Umhüllungen gestatten.

14. Vorrichtung, die einen Fuß bildet, nach einem der Ansprüche 8 bis 13, dadurch gekennzeichnet, daß die Sacklöcher (3c, 4c) jedes in einer Umhüllung beidseitig des Schachtes (25) angeordnet sind.

15. Vorrichtung, die einen Fuß bildet, nach einem der Ansprüche 8 bis 14, dadurch gekennzeichnet, daß jedes Sackloch (3c, 4c) einer Umhüllung gegenüber zu einer Öffnung (3b, 4b) der anderen Umhüllung angeordnet ist, die zur Aufnahme des Schaftes der Schraube dient.

16. Vorrichtung, die einen Fuß bildet, nach einem der Ansprüche 8 bis 15, dadurch gekennzeichnet, daß die Schrauben (23, 24) dazu dienen teilweise in die Sacklöcher (3c, 4c) eingeschraubt zu werden, um den augenscheinlichen Durchmesser (d) des Schachtes (25) zu vergrößern.

17. Vorrichtung, die einen Fuß bildet, nach einem der vorhergehenden Ansprüche, dadurch gekennzeichnet, daß die Umhüllungen (3, 4) identisch sind und jede mit einer Füllöffnung (3a, 4a) für ein Ballastmaterial ausgerüstet ist.

18. Vorrichtung, die einen Fuß bildet, nach einem der vorhergehenden Ansprüche, dadurch gekennzeichnet, daß die Umhüllungen (3, 4) durch Blasformen eines Kunststoffmaterials gebildet sind.
